# EUROPÄISCHE PATENTSCHRIFT

(11) **EP 0 119 304 B1**
(45) Veröffentlichungstag und Bekanntmachung des Hinweises auf die Patenterteilung: **17.09.1986**
(21) Anmeldenummer: 83111774.2
(22) Anmeldetag: 24.11.1983
(51) Int. Cl.: B24B 15/02

(54) **Vorrichtung zum Schleifen und Läppen von ringförmigen Dichtflächen**
Device for grinding and lapping annular sealing surfaces
Dispositif pour meuler et roder des surfaces d'étanchéité annulaires

(30) Priorität: 12.02.1983 DE 8303975 U
(43) Veröffentlichungstag der Anmeldung: 26.09.1984
(73) Patentinhaber: Effenberger, Ranko F.F., D-5160 Düren (DE)
(72) Erfinder: Effenberger, Ranko F.F., D-5160 Düren (DE)
(74) Vertreter: König, Werner, Dipl.-Ing.

## Beschreibung

Die Neuerung betrifft eine Vorrichtung zum Schleifen und Läppen von ringförmigen Dichtflächen in Ventilen, Schiebern und dergleichen, mit einer am Werkstück befestigbaren Halterung, die einerseits einen Antrieb und andererseits eine drehbar gelagerte Werkzeugplatte hat, die mit dem Antrieb über ein Transmissionselement gekoppelt ist und eine Reihe von frei drehbar gelagerten Schleif- oder Läppköpfen trägt, deren Achsen parallel zur Drehachse der Werkzeugplatte verlaufen und die bezüglich dieser Drehachse in radialer Richtung einstellbar sind, wobei die Werkzeugplatte eine Lagerbohrung aufweist, in der eine kreisförmige, über einen Antriebszapfen mit dem Transmissionselement drehfest verbunden Lagerscheibe sitzt, wobei der Antriebszapfen in eine Kugelkalotte in der Lagerscheibe eingreift.

Derartige Vorrichtungen werden insbesondere dazu verwendet, Dichtflächen in Ventilen, Schiebern, Ventiltellern, Schieberkeilen, Schieberplatten und Flanschen in ihrer eingebauten Position zu schleifen und zu läppen. Es ist bekannt, dass derartige Schleif-oder Läppköpfe bei Drehung der Werkzeugplatte durch die an ihnen angreifenden Reibungskräfte gedreht werden, wenn diese Reibungskräfte ein positives oder negatives Moment in Bezug auf die Achsen der Köpfe ergeben. Auf diese Weise werden Verschleisserscheinungen und Ablagerungen an den zu bearbeitenden Flächen beseitigt, ohne dass die betreffenden Werkstücke aus der betreffenden Anlage herausgelöst und zerlegt werden müssen.

Bei den bisher verwendeten Vorrichtungen dieser Art (DE-B-2 652 292) wird der Durchmesser auf dem die einzelnen Schleif- oder Läppköpfe wirken, so gewählt, das er grösser ist als die radiale Breite der zu behandelnden Ringfläche. Dies kann dazu führen, dass ein Austauschen der Werkzeugköpfe erforderlich ist, um diese der jeweils zu behandelnden Fläche anpassen zu können.

Die Aufgabe der vorliegenden Erfindung besteht nun darin, eine Vorrichtung der eingangs erwähnten Art so auszubilden, dass sie bei einfacher Einstellung ermöglicht, Werkzeugköpfe zur Bearbeitung von ringförmigen Dichtflächen einzusetzen, deren radiale Breite grösser ist als der Durchmesser der Werkzeugköpfe.

Diese Aufgabe wird erfindungsgemäss bei einer Vorrichtung der eingangs erwähnten Art dadurch gelöst, dass die Lagerbohrung der Werkzeugplatte gegenüber dem Mittelpunkt der Werkzeugplatte versetzt ist, und die kreisförmige Lagerscheibe in der Werkzeugplatte zum Einstellen der Exzentrizität verdrehbar und befestigbar ist sowie die Achse der Kugelkalotte für den Antriebszapfen gegenüber dem Mittelpunkt der Lagerscheibe versetzt ist.

Durch Einstellung der Lagerscheibe in Bezug auf die Lagerbohrung der Werkzeugplatte wird der Drehpunkt der Platte verändert. Folglich wird damit der Abstand der einzelnen Werkzeugachsen zur Drehachse variiert. Somit kann dann erreicht werden, dass die einzelnen Werkzeugköpfe auf Kreisbahnen umlaufen, deren Durchmesser untereinander nicht gleich sind. Auf diese Weise können die Werkzeugköpfe eine ringförmige Dichtfläche überstreichen, deren radiale Breite grösser ist als der Durchmesser der Werkzeugköpfe.

Dabei ergibt sich ein optimales Schliffbild bei hoher Planizität der behandelten Fläche. Dies rührt daher, dass sich die Schleif- bzw. Läppriefen in einer grossen Vielzahl unterschiedlicher Kreuzungswinkel schneiden.

Die neuerungsgemässe Vorrichtung kann ferner so ausgebildet sein, dass die Exzentrizität der Lagerbohrung in Bezug auf den Mittelpunkt der Werkzeugplatte gleich ist der Exzentrizität des Angriffspunktes des Antriebszapfens an der Lagerscheibe in Bezug auf diese Scheibe. Durch diese Anordnung wird es möglich, zu Einstellzwecken den Angriffspunkt des Antriebszapfens zentrisch zur Werkzeugplatte anzuordnen.

Im folgenden Teil der Beschreibung wird eine Ausführungsform der neuerungsgemässen Vorrichtung anhand von Zeichnungen beschrieben. Es zeigt:
Fig. 1 eine Seitenansicht einer Ausführungsform der erfindungsgemässen Vorrichtung in Verbindung mit einem zu bearbeitenden Ventilgehäuse,
Fig. 2 eine Teilansicht der neuerungsgemässen Werkzeugplatte,
Fig. 3 einen Schnitt nach der Linie 3-3 in Fig. 2, wobei die Halterung für den Antrieb der Werkzeugplatte angedeutet ist und
Fig. 4 eine Teilansicht auf die Werkzeugplatte in Richtung des Pfeils 4 in Fig. 3.

Die neuerungsgemässe Vorrichtung hat eine Halterung 1, mit der sie in hier nicht im einzelnen zu beschreibender Weise an einem Werkstück festgelegt werden kann, das eine zu schleifende oder zu läppende ringförmige Dichtfläche 25 hat. Die Halterung 1 trägt einen Antrieb und weist Rohre 3 auf, die den Antrieb 2 mit einer Werkzeugplatte 4 verbinden. In den Rohren 3 verläuft dabei ein nicht dargestelltes Transmissionselement, das eine Drehbewegung des Antriebs 2 auf einen Antriebszapfen 5 überträgt. Dieser Antriebszapfen 5 ist in einem unteren Endstück 6 der Halterung 1 gelagert.

Der Antriebszapfen 5 ist an seinem aus dem Endstück 6 herausstehenden Ende 7 kugelförmig ausgebildet und mit zwei diametral und quer zur Achse des Antriebszapfens 5 verlaufenden Stiften 8 ausgerüstet, welche zur Übertragung der Drehbewegung des Antriebs 2 und damit des Antriebszapfens 5 dienen.

Das kugelförmige Ende 7 des Antriebszapfens 5 greift in eine entsprechende Kugelkalotte 9 einer Lagerscheibe 10 ein. Die Stifte 8 kommen in entsprechenden Ausnehmungen der Kugelkalotte 9 zu liegen.

Die Lagerscheibe 10 hat einen Abschnitt 11, dem sich ein Abschnitt 12 mit grösserem Durchmesser anschliesst. Der Abschnitt 11 bildet somit einen radial vorstehenden Flansch 13 und eine Schulter, in der Gewindebohrungen 26 vorgesehen sind. Die Lagerscheibe 10 ist kreisrund, wobei die Achse der Kugelkalotte 9 um das Mass a gegenüber der Mittelachse 14 der Lagerscheibe 10 versetzt ist.

Die Lagerscheibe 10 wird von einer entsprechend ausgebildeten Lagerbohrung 15 im Nabenbereich der im wesentlichen rotationssymmetrischen Werkzeugplatte 4 aufgenommen. Die Achse 15a der Lagerbohrung 15 ist um das Mass a gegenüber der Mittelachse 14 der Werkzeugplatte 4 versetzt. Es sind in der Werkzeugplatte 4 Bohrungen 17 zur Aufnahme von Schrauben 18 vorgesehen, die in die Gewindebohrungen 26derLagerscheibe 10 eingreifen.

Nach Lösen der Schrauben 18 kann die Lagerscheibe 10 in der Lagerbohrung 15 verdreht werden. Entsprechend der Teilung der auf einem Lochkreis angeordneten Bohrungen 17/26 bzw. Schrauben 18 kann die Lagerscheibe 10 in eine Reihe von Relativstellungen zur Werkzeugplatte 4 an dieser durch die Schrauben 18 festgelegt werden.

Der Abschnitt 11 der Lagerscheibe 10 ist mit Markierungen 19 versehen, die mit einer gegenüberliegenden Markierung auf der Werkzeugplatte 4 zusammenarbeiten. Diese Markierungen geben an, wann die Lagerscheibe 10 in Bezug auf die Werkzeugplatte 4 so angeordnet ist, dass die Achse des Antriebszapfens 5 mit der Mittelachse der Werkzeugplatte 4 zusammenfällt, die Exzentrizität also «0» ist. Die Markierungen ermöglichen ferner, die jeweilige Exzentrizität der Antriebsachse zur Achse der Werkzeugplatte 4 einzustellen.

Die Werkzeugplatte 4 ist bei rotationssymmetricher Ausbildung mit radial verlaufenden Nuten 20 zur Aufnahme von frei drehbar gelagerten Läpp- oder Schleifköpfen 21 versehen.

Beim Einsatz der hier betroffenen Vorrichtung wird zunächst die Lagerscheibe 10 auf die Exzentrizität «0» eingestellt. In dieser Einstellung wird die Werkzeugplatte 4 in Position zu der zu behandelnden ringförmigen Dichtfläche 25 ausgerichtet. Anschliessend wird dann durch Drehen der Lagerscheibe 10 in der Lagerbohrung 15 die gewünschte Exzentrizität eingestellt, so dass die einzelnen Läpp- oder Schleifköpfe 21 untereinander ungleiche Abstände zum Drehpunkt der Werkzeugplatte 4 erhalten.

## Patentansprüche

1. Vorrichtung zum Schleifen und Läppen von ringförmigen Dichtflächen (25) in Ventilen, Schiebern und dergleichen, mit einer am Werkstück befestigbaren Halterung (1 die einerseits einen Antrieb (2) und andererseits eine drehbar gelagerte Werkzeugplatte (4) hat, die mit dem Antrieb (2) über ein Transmissionselement gekoppelt ist und eine Reihe von frei drehbar gelagerten Schleif- oder Läppköpfen (21) trägt, deren Achsen parallel zur Drehachse der Werkzeugplatte (4) verlaufen und die bezüglich dieser Drehachse in radialer Richtung einstellbar sind, wobei die Werkzeugplatte (4) eine Lagerbohrung (15) aufweist, in der eine kreisförmige, über einen Antriebszapfen (5) mit dem Transmissionselement drehfest verbundene Lagerscheibe (10) sitzt, wobei der Antriebszapfen in eine Kugelkalotte (9) in der Lagerscheibe (10) eingreift, dadurch gekennzeichnet, dass die Lagerbohrung (15) der Werkzeugplatte (4) gegenüber dem Mittelpunkt der Werkzeugplatte (4) versetzt ist, und die kreisförmige Lagerscheibe (10) in der Werkzeugplatte (4) zum Einstellen der Exzentrizität verdrehbar und befestigbar ist sowie die Achse (14) der Kugelkalotte (9) für den Antriebszapfen (5) gegenüber dem Mittelpunkt der Lagerscheibe (10) versetzt ist.

2. Vorrichtung nach Anspruch 1, dadurch gekennzeichnet, dass die Exzentrizität der Lagerbohrung (15) in Bezug auf den Mittelpunkt der Werkzeugplatte (4) gleich ist der Exzentrizität des Angriffspunktes des Antriebszapfens (5) an der Lagerscheibe (10) in Bezug auf diese Scheibe.

## Claims

1. Device for grinding and lapping annular sealing surfaces in valves (25), slide valves etc., having a mount (1), that can be attached to the workpiece, said mount having, on the one hand, a drive (2) and, on the other hand, a pivoted tool holder (4), which is linked to the drive (2) via a transmission element and carries a series of freely pivoted grinding and lapping heads (21), ), whose axes run parallel to the axis of rotation of the tool holder (4) and which are radially adjustable in relation to this axis of rotation, with the tool holder (4) having a bearing bore (15), in which is located a circular bearing washer (10), with the drive journal engaging into a spherical cup (9) in the bearing washer (10), characterised in that the bearing bore (15) of the tool holder (4) is offset relative to the midpoint of the tool holder (4), and the circular bearing washer (10) in the tool holder (4) can be twisted or fixed in order to adjust the amount of eccentricity and that the axis (14) of the spherical cup (9) for the drive journal (5) is offset relative to the midpoint of the bearing washer (10).

2. Device according to Claim 1, characterised in that the eccentricity of the bearing bore (15) in relation to the midpoint of the tool holder (4) is equal to the eccentricity of the point of contact of the drive journal (5) on the bearing washer (10) with reference to this washer.

## Revendications

1. Dispositif pour meuler et roder des surfaces d'étanchéité annulaires dans les soupapes (25), les robinets vannes etc., ayant une monture (1) qui peut être attaché à la pièce de travail, la dite monture ayant d'une part, une transmission (2), d'autre part un support pivoté pour les outils (4), qui est relié à la transmission (2) au moyen d'un élément de transmission et qui supporte une série de têtes de rodage et de meulage (21 ) pivotables, dont les axes sont parallèles à l'axe de rotation du porte-outil (4) et qui sont réglables radialement par rapport à cet axe de rotation, le porte-outil (4) ayant un forage de palier (15) dans lequel est située une rondelle circulaire de palier (10) le tourillon de transmission s'enclenchant dans une cuvette sphérique (9) dans la rondelle du palier (10), charactérisé par le fait que le forage du palier (15) du porte-outil (4) est décalé par rapport au milieu du porte-outil (4) et la rondelle circulaire du palier (10) dans le porte-outil (4) peut être tournée ou fixée à toute fin de régler l'importance de l'excentricité et que l'axe (4) de la cuvette sphérique (9) pour le tourillon de transmission (5) soit décalé par rapport au milieu de la rondelle du palier (10).

2. Dispositif selon la Revendication 1, caractérisé par le fait que l'excentricité du forage du palier (15) par rapport au milieu du porte-outil (4) est égale à l'excentricité du point de contact du tourillon de transmission (5) sur la rondelle de palier (10) par rapport à cette rondelle.
